# EUROPÄISCHE PATENTSCHRIFT

(11) **EP 0 260 431 B1**
(45) Veröffentlichungstag und Bekanntmachung des Hinweises auf die Patenterteilung: **18.09.1991**
(21) Anmeldenummer: 87111441.9
(22) Anmeldetag: 07.08.1987
(51) Int. Cl.: D01G 15/78

(54) **Vorrichtung zum Reinigen des Deckelsatzes einer Wanderdeckelkarde**
Apparatus for cleaning the set of flats of a revolving flat card
Appareil de nettoyage d'un jeu de chapeaux d'une carde à chapeaux marchants

(30) Priorität: 15.08.1986 CH 3289/86
(43) Veröffentlichungstag der Anmeldung: 23.03.1988
(73) Patentinhaber: MASCHINENFABRIK RIETER AG, CH-8406 Winterthur (CH)
(72) Erfinder: Verzilli, Giuseppe, CH-8542 Wiesendangen (CH); Hohloch, Erich, CH-8400 Winterthur (CH)

(56) Entgegenhaltungen:
- CH-A- 501 069
- DE-C- 52 845
- DE-C- 376 996

## Beschreibung

Die vorliegende Erfindung bezieht sich auf eine Vorrichtung zum Reinigen des Deckelsatzes einer Wanderdeckelkarde gemäss dem Oberbegriff des Patentanspruches 1.

In den Karden nimmt der auf seiner zylindrischen Oberfläche mit Nadeln versehene Tambour bei seiner Rotation das ihm zugeführte Fasermaterial mit sich und bewegt dieses zwischen seiner Garnitur und derjenigen der Deckel des sich normalerweise in der entgegengesetzten Richtung bewegenden Kardendeckelsatzes. Dadurch werden die Fasern des Fasermaterials parallelisiert. Zusätzlich erfahren sie eine Reinigung. Verunreinigungen wie Schalenteile, Nissen und dergleichen sammeln sich dabei in den Garnituren der Kardendeckel an. Diese Garnituren müssen daher ihrerseits während des Betriebs der Karde laufend wieder gereinigt werden. Dies erfolgt an einer sich ausserhalb der Kardierzone befindlichen Reinigungszone mittels in die Garnitur der Deckel eintauchenden Bürsten.

Gemäss dem CH-Patent Nr. 501 294 wird der Deckelputz mit einer schwingenden Bürste aus der Garnitur der Deckel gelöst und gelangt als zusammenhängendes Vlies in die Bewegungsbahn eines schwingenden Kammes. Dieser sticht mit seinen Nadeln in das Vlies ein und trennt Streifen von der Vliesbahn ab, welche bei senkrechter Lage der Nadeln des schwingenden Kammes von diesem abfallen. Eine rotierende Bürste reinigt zusätzlich die Deckelgarnitur von Schalen und dergleichen.

Diese Reinigungsvorrichtung besitzt den Nachteil, dass die Reinigung der Deckelgarnitur nicht mit genügender Gründlichkeit erfolgt und die Verunreinigungen nicht in genügendem Masse aus der Garnitur herausgeschafft werden.

Im weiteren ist aus der Deutschen Patentschrift Nr. 52 845 eine Vorrichtung zum Reinigen des Deckelsatzes gemäss Oberbegriff des ersten Anspruches bekannt.

Dabei ist der Träger der Reinigungsbürste mittels einer Nockenführung in Richtung gegen den Deckelsatz und in entgegengesetzter Richtung linear bewegbar, sowie mittels einer zweiten Nutenführung schwenkbar, so dass die Reinigungsbürste auf Grund der beiden Nutenführungen in der Lage ist, in der einen Schwenkrichtung in die Garnitur der Dekkel einzudringen und in der Rückwärtsbewegung daran vorbeizuschwenken.

Der Nachteil besteht jedoch darin, dass durch die für die genannte lineare wie auch für die genannte Schwenkbewegung je ein Hebel notwendig ist, welcher durch die Nutenführungen bewegt werden muss, was einerseits die Möglichkeit ausschliesst zusätzlich die erfindungsgemässe translatorische Bewegung und andererseits ebenso die Möglichkeit ausschliesst die Eindringtiefe der Bürste in die Garnitur variabel zu gestalten, was als weitere erfindungsgemässe Ausführungsform später beschrieben und beansprucht ist.

Gemäss vorliegender Erfindung sollen die vorgenannten Nachteile durch die im kennzeichnenden Teil des ersten Anspruches aufgeführten Merkmale vermieden werden.

Der Vorteil unserer Erfindung besteht in der wesentlich einfacheren und leichteren Bedienbarkeit sowie in der Flexibilität um gute technologische Resultate zu erhalten.

Die Erfindung sei nun an Hand von Ausführungsbeispielen und der Figuren näher erläutert. Von diesen ist:
- Figur 1: eine schematische Darstellung einer erfindungsgemässen Vorrichtung,
- Figur 2: eine schematische Darstellung einer weiteren Ausführungsform der Erfindung und
- Figur 3: eine der Erläuterung dienende Darstellung.

Gleiche Teile sind in den Figuren mit gleichen Bezugszeichen versehen.

In Fig. 1 ist eine rotierbare Trommel 11 einer Karde gezeigt, auf deren zylindrischer Mantelfläche Nadeln 12 angebracht sind. Ein Wanderdeckelsatz umfasst einzelne Deckel 13, von denen jeder mit einer Garnitur 14 versehen ist. Der Wanderdeckelsatz bewegt sich im Betrieb relativ langsam in Richtung des Pfeils 15. Eine sich über die ganze Breite der Karde erstreckende Bürste 16 ist mit einer Welle 17 fest verbunden und mit dieser um deren Achse 18 zwischen den strichliert gezeichneten Positionen A und B und über die Position C, wie durch den Doppelpfeil 19 angedeutet, schwenkbar. Die Welle 17 erstreckt sich zwischen zwei zu ihr senkrechten Platten 20, von denen die eine Platte sichtbar ist. Sie wird von den Platten 20 getragen. Die letzteren tragen ausserdem einen Kamm 21. Die Platten sind durch nicht gezeigte Bauteile zu einer Einheit zusammengebaut, welche einen Träger für die Welle 17 bildet. Deshalb soll das Bezugszeichen 20 sowohl die Platten als auch den Träger bezeichnen. Schliesslich ist noch eine Trägerstange 22 vorgesehen, welche am Kardengestell befestigt ist und zum schwenkbaren Tragen der Platten 20 dient. Ueberdies sind diese Platten 20 von einem Ende einer Zylinder-Kolbeneinheit 23 getragen, deren anderes Ende an einer Befestigungsstelle 24 am Kardengestell befestigt ist. Der Kolben der Einheit 23 ist mittels eines Druckfluidums in der einen Richtung und mittels einer Druckfeder in der anderen Richtung bewegbar. Das Druckfluidum wird über ein Ventil 25 in den Zylinder eingeführt. Das Ventil 25 ist mittels eines nicht gezeigten, an sich bekannten Steuermittels steuerbar.

Im Betrieb bewegt sich der Deckelsatz langsam (z.B. 25 cm/Min.) in der durch den Pfeil 15 gezeigten Richtung. Die Bürste 16 führt, wie durch den Doppelpfeil 19 angedeutet, Schwenkungen (z.B. 40/Min.) aus. Die Schwenkungen bewegen sich in einer (der Garniturreinigung dienenden) Reinigungsbewegung von der Position A über die Position C zur Position B und in einer Rückbewegung wieder zur Position A zurück. Die Position C repräsentiert die Stelle, an der die Garnituren 14 der Deckel 13 gereinigt werden, also die Deckelreinigungsstelle. Da diese mit der Position C zusammenfällt, ist sie im Folgenden ebenfalls mit dem Bezugzeichen C bezeichnet. Um die von der Bürste 16 mitgenommenen Materialteilchen wieder aus der Bürste zu entfernen, wird diese bei ihrer Schwenkbewegung durch einen Kamm 21 durchbewegt.

Im Betrieb wird die Einheit 23 im Rhythmus der Schwenkbewegungen der Bürste 16 betätigt. Durch Oeffnen des Ventils 25 wird durch das Druckfluidum auf den Kolben der Einheit 23 ein Druck ausgeübt, wodurch sich dieser Kolben, unter Zusammendrücken der in der Einheit 23 vorhandenen Druckfeder, in Richtung von der Befestigungsstelle 24 weg bewegt. Dabei werden die Platten 20 um die Trägerstange 22 im Gegenuhrzeigersinn geschwenkt. Es kann für jede der Platten 20 eine ein Antriebsmittel bildende Einheit 23, oder für beide Platten 20 eine diesen gemeinsame, ein Antriebsmittel bildende Einheit 23 vorgesehen sein. Da die Welle 17 von den Platten oder dem Träger 20 getragen wird, vergrössert sich bei dieser Schwenkung der an der Deckelreinigungsstelle C vorhandene Abstand der Bewegungsbahn der Bürste 16 vom Deckelsatz, d.h. die Platten 20 und damit die Bewegungsbahn der Bürste 16 werden in eine an der Reinigungsstelle C vom Deckelsatz entfernte Position gebracht.

Das Ventil 25 der Einheit 23 ist durch ein an sich bekanntes und daher nicht gezeichnetes Steuermittel betätigbar. Dieses kann beispielsweise auf der Basis einer elektrischen Schaltung beruhen. Durch das Steuern des Ventils wird der Kolben der Zylinder-Kolbeneinheit 23 und wird über diesen Kolben der Träger 20 bewegt. Die Rückbewegung des Kolbens wird durch einen vom Steuermittel gesteuerten Abfluss des Druckmediums aus dem Zylinder und durch die vorgespannte Druck- oder Rückstellfeder bewirkt. Dadurch werden die Platten 20 im Uhrzeigersinn um die Trägerstange 22 geschenkt und der Träger 20 gelangt in eine dem Deckelsatz an der Reinigungsstelle C nahe Position. In anderen Ausführungsformen können andere Steuermittel, wie Nockenscheiben und dergl. zur Steuerung der Einheit 23 verwendet werden. Dabei umfassen bei den letztgenannten Einrichtungen diese sowohl das Steuermittel als auch das Antriebsmittel.

Im Beispiel der Fig. 1 wird bei der Reinigungsbewegung der Bürste 16 von der Position A weg und vor Erreichen der Position C, der Druck im Zylinder der Einheit 23 reduziert, wodurch der Träger 20 und damit die Bewegungsbahn der Bürste 16 in die an der Reinigungsstelle C dem Dekkelsatz nahe Position bewegt wird. Bei der Rückbewegung der Bürste 16 von der Position B zur Position A wird das Ventil 25, bevor die Bürste 16 die Position C erreicht, durch das Steuermittel geöffnet und damit der Abstand der Bewegungsbahn der Bürste 16 vom Deckelsatz an der Reinigungsstelle C vergrössert und damit die Bewegungsbahn in die vom Deckelsatz an der Reinigungsstelle entfernte Position gebracht.

Auf diese Weise ergibt sich der Vorteil, dass bei der Reinigungsbewegung die Bürste 16 mit ihren Zähnen in greifender Position tief in die Garnitur 14 eintaucht und die Verunreinigungen gründlich entfernt und dass bei der Rückbewegung die Bürste 16 wenig oder überhaupt nicht in die Garnitur 14 eintaucht, sodass in dieser vorhandenes, zu entfernendes Material nicht gegen den Boden der Garnitur gestossen wird.

Es ist ersichtlich, dass gemäss vorliegender Erfindung die Eintauchtiefe der Garnitur der Bürste 16 in die Garnitur 14 der Deckel 13 beliebig gewählt werden kann. Damit wird eine optimale Reinigung der Garnitur 14 und das Anpassen an verschiedene Verhältnisse ermöglicht.

Nachdem die Bürste 16 ihre Rückbewegung aus der Position B begonnen hat, durchstreicht sie den Kamm 21, wobei der von ihr gehaltene Deckelputz 26 abfällt, sofern dieser nicht schon beim Durchstreichen anlässlich der von der Position A zur Position B erfolgten Reinigungsbewegung abgefallen ist. Der Deckelputz wird über einen Auffangbehälter 27 abgeführt. Im gezeigten Beispiel ist der Kamm 21 an den Platten 20 befestigt.

Die Trägerstange 22 ist vorteilhafterweise nahe an einer Seitenkante der Platten 20 in der Weise angebracht, dass, wie in Fig. 1 und 2 gezeigt, die sich an der Reinigungsstelle C befindliche Bürstengarnitur und die Trägerstange 22, sich ungefähr gleich hoch über einer gedachten, durch die waagrechte Oberfläche des Deckelsatzes an der Deckelreinigungsstelle C definierten Ebene befinden. Damit ergibt sich die an sich erwünschte Bewegung des Trägers 20 an der Reinigungsstelle C in zum Deckelsatz praktisch senkrechter Richtung nach oben und unten.

Im Ausführungsbeispiel der Fig. 2 sind wiederum Deckel 13 eines Deckelsatzes einer Wanderdeckelkarde gezeigt, von denen jeder Deckel 13 mit einer Garnitur 14 versehen ist. Die Bewegungsrichtung der Deckel 13 ist durch den Pfeil 15 angegeben. Eine Bürste 16 ist wiederum von einer Welle 17 getragen und um deren Achse 18 zwischen den Positionen A und B über die Position C, wie durch den Doppelpfeil 19 angegeben, hin und her schwenkbar. Die Welle 17 ist von zwei zu ihr senkrecht stehenden, einen Träger bildenden Platten 20 getragen. Ein Kamm 28 zur Reinigung der Bürste 16 ist in diesem Beispiel fest am nicht gezeichneten Kardengestell befestigt. Eine Trägerstange 22 und eine Zylinder-Kolbeneinheit 23, welche als Antriebsmittel dient, sind ebenfalls vorgesehen. die Einheit 23 dient wiederum zum Verschwenken der Platten bzw. des Trägers 20 zum Zweck, an der Reinigungsstelle C den Abstand der Bewegungsbahn der Bürste 16 von dem durch die Deckel 13 gebildeten Deckelsatz bzw. von deren Garnituren 14 zu variieren. Schliesslich ist noch ein Auffangbehälter 27 für den Deckelputz vorgesehen.

Im Gegensatz zum Beispiel der Fig. 1 ist gemäss der Ausführungsform der Fig. 2 eine weitere Zylinder-Kolbeneinheit 29 als Antriebsmittel vorgesehen. Diese Einheit dient zum Verschieben der Platten 20 in zur Längserstreckung des Decksatzes an der Reinigungsstelle C parallelen Translationsbewegungen. Um solche Bewegungen zu ermöglichen, sind die Platten 20 mit Schlitzen 30 versehen. Die Platten 20 werden von der Trägerstange 22 und der Einheit 23 getragen. Die Deckelreinigungsstelle ist wiederum der Bereich der sich in der Position C befindlichen Bürste 16.

Bei der Vorrichtung der Fig. 2 ist somit die Bürste 16 folgender Bewegungskomponenten fähig:
Schwenkbewegungen a, b, Bewegungen senkrecht zur Oberfläche des Deckelsatzes c, d, Bewegungen parallel zur Längserstreckung des Deckelsatzes e, f. Durch Kombinieren der einzelnen Bewegungskomponenten ergeben sich eine Vielzahl von Möglichkeiten, die Bewegungsbahn der Bürste 16 zu variieren, wobei auch die Geschwindigkeit des Bewegungslaufes miteinbezogen werden kann. Zur weiteren Erläuterung sei die Arbeitsweise des folgenden Ausführungsbeispieles eingehender betrachtet.

Bei diesem Beispiel werden bei Beginn der Reinigungsbewegung a die Bewegungen gemäss den Komponenten a und c ausgeführt. Während des Durchgangs durch die Position C wird die Komponente f und unmittelbar daran anschliessend wird die Bewegung gemäss der Komponente d ausgeführt.

Zur Erläuterung des Verlaufs der Bewegung der Bürste 16 bei dieser Arbeitsweise sei auf die Fig. 3 verwiesen. In dieser zeigt die dick ausgezogene Linie den Verlauf eines gegebenen Punktes der Bürste 16. Dies sei beispielsweise der Punkt 39 in Fig. 2. In der Fig. 2 ist noch die Garnitur 14 eingezeichnet. Die Position 31 bezeichnet die Lage der Achse 18 vor Beginn der Reinigungsbewegung a der Bürste 16, Position 32 die Lage der Achse 18 nach Ausführen der Bewegung c mittels der Einheit 23, Position 33 die Lage der Achse 18 nach Ausführen der Bewegung f mittels der Einheit 29 und Position 34 die Lage der Achse 18 nach Ausführen der beiden Bewegungen c und f. Wenn sich die Achse 18 an einer der Positionen 31, 32, 33, 34 befindet, so beschreibt der Punkt 39 der eine Schwenkung ausführenden Bürste 16 eine der gezeichneten Kreisbahnen, und zwar gehört zur Position 31 die Kreisbahn 35, zur Position 32 die Kreisbahn 36, zur Position 33 die Kreisbahn 36, zur Position 33 die Kreisbahn 37 und zur Position 34 die Kreisbahn 38.

Falls nun nach dem Beginn der von der Position A ausgehenden, der Reinigung der Deckelgarnitur dienenden Reinigungsbewegung der Bürste 16 gemäss der Komponente a, die Bewegungen entsprechend der Komponente c und darauf die der Komponente f ausgeführt werden, so beschreibt der Punkt 39 eine der dick ausgezogenen Linie entsprechende Bahn. Diese verläuft anfänglich längs des Kreises 35 und endet im Kreis 38. In diesem Beispiel werden, nachdem die Bürste die Position C fast vollständig durchlaufen hat und die Bewegung f im wesentlichen beendet ist, die Platten 20 durch Ausführen der Bewegungskomponente d, wieder in ihre an der Reinigungsstelle C vom Deckelsatz entfernte Position gebracht. Dadurch wird die Bewegung des Punktes 39 auf den zur Position 33 gehörenden Kreis 37 gebracht. Der Ablauf dieses Vorgangs ist in Fig. 3 gezeigt. Nach Beendigung des letzteren und bevor die Bürste 16 wieder ihre Rückbewegung gemäss der Komponente b ausgeführt hat, muss irgendwann eine Bewegung gemäss der Komponente e ausgeführt werden. Dies bringt die am Ende ihrer Rückbewegung b in der Position A eintreffende Bürste wieder auf die Kreisbahn 35.

Bei der soeben beschriebenen Arbeitsweise findet die Bewegung f statt, während sich die Bürste 16 über die Reinigungsstelle C bewegt. Die Bürste 16 taucht in dieser Arbeitsphase kräftig in die Garnitur ein, wobei die Eintauchtiefe durch die Wahl der Grösse der Bewegung c gegeben ist. Die Geschwindigkeit, mit der sich die Bürste 16 durch die Garnitur 14 bewegt, wird durch das Ueberlagern der Komponente f mit der Komponente a verlangsamt. Sie ist der um die Geschwindigkeit der Bewegung f verminderten, durch die Rotationsgeschwindigkeit der Bürste gegebenen Umfangsgeschwindigkeit gleich. Damit ergibt sich ein verbessertes Erfassen des wegzuschaffenden Materials. Zusätzlich erfolgt die Bewegung der Komponente d mit grosser Geschwindigkeit, was einem senkrecht nach oben erfolgenden Herausreissen gleichkommt. Die Kombination dieser Vorgänge trägt zu einer stark verbesserten Reinigung der Garnitur 14 bei.

Es zeigt sich somit, dass durch die verlangsamte Bewegung der in die Garnitur 14 eingetauchten Bürste 16 der pro Reinigungsbewegung a überstrichene Garniturstreifen etwas schmaler wird, und dass das Erfassen eines schmaleren Streifens der Garnitur 14 bei den einzelnen Eintauchbewegungen der Bürste 16 zusammen mit der langsameren Bewegung derselben relativ zum Decksatz bessere Resultate ergibt als ein rascherer Reinigungsvorgang über einen breiteren Streifen der Garnitur 14.

Auch in diesem Beispiel ist zum Reinigen der Bürste 16 ein periodisches Durchbewegen der letzteren durch den Kamm 28 vorgesehen. In diesem Beispiel ist jedoch, im Gegensatz zu dem der Fig. 1, der Kamm 28 nicht von den einen Träger bildenden Platten 20 getragen, sondern er ist fest am Kardengestell befestigt. Unter diesen Verhältnissen ist eine besonders vorteilhafte Ausführungsform dadurch gekennzeichnet, dass in der Arbeitsphase in der sich die Bürste im Bereich der Position B befindet, bei der Reinigungsbewegung a vor dem Durchgang der Bürste 16 durch den Kamm 28, die Platten 20 nochmals einer Bewegung c ausgesetzt sind, und damit, zusammen mit der Bewegungsbahn der Bürste 16, nochmals in ihre, dem Deckelsatz an der Reinigungsstelle nahe Lage versetzt werden. Man vermeidet auf diese Weise ein Eintauchen der Bürste in den Kamm 28 während der Reinigungsbewegung a, sodass bei dieser kein Deckelputz in die Bürste hineingerückt wird. Unmittelbar beim Beginn der Rückbewegung b der Bürste 16 und bevor diese wieder beim Kamm 28 angelangt ist, findet wieder eine Bewegung d statt, durch welche die Platten 20 wieder in ihre vom Deckelsatz entfernte Position versetzt werden. In dieser findet ein kräftiges Eintauchen der Zähne des Kamms 28 in die Garnitur der Bürste statt, wobei die Zähne des Kamms 28 sich in greifender Position befinden. Damit erhält man eine Verbesserung der Reinigung der Bürste 16, was wiederum eine Verbesserung der Reinigung der Garnitur 14 mit sich bringt.

Es ist ersichtlich, dass die Ausführungsform der Fig. 2 neben den gezeigten Beispielen noch viele, weitere Varianten zulässt. Je nach der Reihenfolge des Einsatzes der Bewegungskomponenten a, b, c, d, e und f und der Wahl der Geschwindigkeit des Ablaufens der Bewegungen sind Anpassungen an verschiedenste Verhältnisse möglich.

## Patentansprüche

1. Vorrichtung zum Reinigen des Deckelsatzes (13) einer Wanderdeckelkarde, mit einem, sich auf der Garniturseite des Deckelsatzes befindlichen Trägers (20), mit einer auf dem Träger rotierbar gelagerten Welle (17) und mit einer mit dieser Welle festen, die Garnituren der Deckel an einer sich ausserhalb der Kardierzone der Karde befindlichen Deckelreinigungsstelle überstreichenden und sich über die Breite des Deckelsatzes erstreckenden Bürste (16), welche mit der Welle (17) um deren Achse schwenkbar ist, wobei die Schwenkbewegungen abwechselnd aus Reinigungs- und Rückbewegungen bestehen, und der Träger (20) derart am Kardengestell bewegbar montiert ist, dass durch dessen Bewegung der Abstand der Bewegungsbahn der Bürste (16) des Deckelsatzes an der Deckelreinigungsstelle C derart veränderbar ist, dass bei der Reinigungsbewegung (a) der Bürste (16) dieser Abstand kleiner ist als bei deren Rückbewegung (b), dass ein Steuermittel (25) zum Steuern der Bewegungsbahn der Bürste (16) vom Deckelsatz vorgesehen ist, wobei bei der Reinigungsbewegung (a) der Bürste (16) vor Eintritt der letzteren in die Reinigungsstelle (C), eine Bewegung (c) des Trägers (20) in eine dem Deckelsatz an der Reinigungsstelle (C) nahe Position und vor dem Durchgang der Bürste (16) durch die Reinigungsstelle (C) bei der Rückbewegung (b) eine Bewegung (d) des Trägers in eine vom Deckelsatz an der Reinigungsstelle (C) entfernte Position bewirkt wird, dadurch gekennzeichnet, dass der Träger (20) mittels einer zur Welle (17) parallelen Trägerstange (22) schwenkbar am Kardengestell montiert ist und, dass zwei zur Achse (18) der Welle (17) senkrecht stehende und von der Welle (17) getragene, zu einer Einheit zusammengebaute Platten (20) umfasst, die, zum Verändern des Abstandes der Bewegungsbahn der Bürste (16) vom Dekkelsatz, um die zur Achse (18) parallele Trägerstange (22) mittels mindestens einer, vom genannten Steuermittel (25) gesteuerten druckmittelbetriebenen Zylinder-Kolbeneinheit (23), welche einerseits am Kardengestell und anderseits mindestens an einer der Platten (20) schwenkbar befestigt ist bzw. schwenkbar sind und, dass das Steuermittel (25) die Zylinder-Kolbeneinheit (23) im Rhythmus der Schwenkbewegung der Bürste derart betreibt, dass der Träger (20) und die Bürste (16) die genannten Bewegungen durchführen sowie, dass der Träger (20) mittels mindestens einer weiteren Zylinder-Kolbeneinheit (29) zusätzlich durch, zur Längserstreckung des Deckelsatzes, an der Reinigungsstelle (C), parallele Translationsbewegungen bewegbar ist.

2. Vorrichtung nach Anspruch 1, dadurch gekennzeichnet, dass das Steuermittel (25) die Zylinder-Kolbeneinheiten (23,29) derart betreibt, dass die Eindringtiefe der Bürste in die Deckel stufenlos einstellbar ist.

3. Vorrichtung nach Anspruch 1, dadurch gekennzeichnet, dass sich in der Bewegungsbahn der Bürste (16) ein Kamm (21,28) befindet, zum Zweck der Reinigung der Bürsten (16) währen deren Schwenkbewegungen (a,b).

4. Vorrichtung nach Anspruch 1, dadurch gekennzeichnet, dass sich die Bürstengarnitur an der Deckelreinigungsstelle (C) und die Trägerstange (22) ungefähr gleich hoch über einer durch die waagrechte Oberfläche des Deckelsatzes an der Deckelreinigungsstelle (C) definierten Ebene befinden.

5. Vorrichtung nach Anspruch 1, dadurch gekennzeichnet, dass das Steuermittel zusätzlich vorgesehen ist, bei der Reinigungsbewegung (a) vor dem Ende des Durchgangs der Bürste (16) durch die Reinigungsstelle (C) eine Bewegung (d) des Trägers (20) in seine vom Deckelsatz an der Reinigungsstelle (C) entfernte Position zu bewirken.

6. Vorrichtung nach Anspruch 2, dadurch gekennzeichnet, dass das Steuermittel, zusätzlich zum Steuern der Abstandsänderungen (c,d) des Trägers (20) vom Deckelsatz, noch zum Steuern der Translationsbewegungen (e,f) des Trägers (20) dient, wobei bei der Reinigungsbewegung (a) beim Durchgang der Bürste (16) durch die Reinigungsstelle (C) eine Translationsbewegung (f) des Trägers (20) in der zur Bewegungsrichtung der Bürste (16) an der Reinigungsstelle (c) entgegengesetzten Richtung und vor Beginn der nächsten Reinigungsbewegung (a) eine Translationsbewegung (e) des Trägers (20) in der entgegengesetzten Richtung in seine Ausgangslage, bewirkt wird.

7. Vorrichtung nach Anspruch 3, dadurch gekennzeichnet, dass der Kamm (28), bezüglich der Welle (17) der Reinigungsstelle (C) ungefähr gegenüberliegend, am Kardengestell fest ist und das Steuermittel zusätzlich vorgesehen ist, bei der Reinigungsbewegung (a) vor dem Vorbeibewegen der Bürste (16) am Kamm (28) eine Bewegung (c) des Trägers (20) in seine dem Deckelsatz an der Reinigungsstelle (C) nahe Position und bei der Rückbewegung (b) vor dem Durchbewegen der Bürste (16) am Kamm (28), eine Bewegung (d) des Trägers (20) in seine vom Deckelsatz an der Reinigungsstelle (C) entfernte Position zu bewirken.

## Claims

1. A device for cleaning the set of flats (13) of a revolving flats card with a carrier (20) situated on that side of the set of flats which is provided with clothing, with a shaft (17) rotatably mounted on the carrier, and with a brush (16) secured to said shaft, passing over the sets of clothing of the flats at a flats cleaning position situated outside the carding zone of the card, and extending over the width of the set of flats, said brush being pivotable with the shaft (17) about the axis thereof, the pivotal movements consisting alternately of cleaning and return movements, and the carrier (20) is so movably mounted on the card frame that movement of the carrier enables the distance between the path of movement of the brush (18) and the set of flats at the flats cleaning position (C) to be so variable that during the cleaning movement (a) of the brush (18) said distance is smaller than during the return movement (b) thereof, in that a control means (25) is provided to control the path of movement of the brush (16) from the set of flats, a movement (c) of the carrier (20) into a position close to the set of flats at the cleaning position (C) taking place during the cleaning movement (a) of the brush (18) before arrival of the latter at the cleaning position (C), and a movement (d) of the carrier into a position spaced from the set of flats at the cleaning position (C) taking place before the passage of the brush (18) through the cleaning position (C) during the return movement (b), characterised in that the carrier (20) is pivotally mounted on the card frame by means of a carrier rod (22) parallel to the shaft (17) and comprises two plates (20) disposed at right angles to the axis (18) of the shaft (17) and supported by the shaft (17), said plates being combined to form a unit which, to vary the distance of the path of movement of the brush (16) from the set of flats, is/are pivotable or secured for pivoting about the carrier rod (22) parallel to the axis (18), by means of at least one pressure medium actuated piston and cylinder unit (23) which is controlled by the said control means (25) and which is/are pivotable or secured for pivoting on the card frame, on the one hand, and on at least of the plates (20) on the other hand, and in that the control means (25) so actuates the piston and cylinder unit (23) in time with the pivoting movement of the brush that the carrier (20) and the brush (16) perform the said movements and in that the carrier (20) is additionally movable, by means of at least one other piston and cylinder unit (28), through translational movements parallel to the longitudinal extension of the set of flats at the cleaning position (C).

2. A device according to claim 1, characterised in that the control means (25) so actuates the piston and cylinder units (23, 29) that the depth of penetration of the brush into the flats is steplessly adjustable.

3. A device according to claim 1, characterised in that a comb (21, 28) is provided in the path of movement of the brush (16) for the purpose of cleaning the brushes (16) during their pivoting movements (a, b).

4. A device according to claim 1, characterised in that the brush clothing at the flats cleaning position (C) and the carrier rod (22) are situated at approximately the same height above a plane defined by the horizontal surface of the set of flats at the flats cleaning position (C).

5. A device according to claim 1, characterised in that the control means is additionally arranged to effect a movement (d) of the carrier (20) into its position spaced from the set of flats at the cleaning position (C) during the cleaning movement (a) before the end of the passage of the brush (16) through the cleaning position (C).

6. A device according to claim 2, characterised in that the control means, in addition to controlling the variations in the distance (c, d) of the carrier (20) from the set of flats also serves to control the translational movements (e, f) of the carrier (20), a translational movement (f) of the carrier (20) being effected in the direction opposed to the direction of movement of the brush (16) at the cleaning position (C) during the cleaning movement (a) on passage of the brush (16) through the cleaning position (C), and a translational movement (e) of the carrier (20) being effected in the opposite direction into its starting position before the start of the next cleaning movement (a).

7. A device according to claim 3, characterised in that the comb (28) is fixed to the card frame approximately opposite the cleaning position (C) referred to the shaft (17) and the control means is additionally arranged to effect a movement (c) of the carrier (20) into its position close to the set of flats at the cleaning position (C) during the cleaning movement (a) and before the passage of the brush (16) past the comb, and to effect a movement (d) of the carrier (20) into its position spaced from the set of flats at the cleaning position (C) during the return movement (b) before the passage of the brush (16) through the comb (28).

## Revendications

1. Dispositif servant à nettoyer le jeu de chapeaux (13) d'une carde à chapeaux balladeurs, comprenant un porteur (20) situé du côté de la garniture du jeu de chapeaux, un arbre (17) maintenu d'une manière rotative sur le porteur, et une brosse (16) fixée sur cet arbre et s'étendant sur toute la largeur du jeu de chapeaux, et balayant les garnitures des chapeaux dans un lieu de nettoyage de chapeaux situé en dehors de la zone de cardage de la carde, la brosse étant oscillante avec l'arbre (17) autour de son axe, et où les mouvements d'oscillation comprennent en alternance des mouvements de nettoyage et de recul, et le porteur (20) est monté d'une manière mobile sur le bâti de carde de manière à ce que, par son mouvement, la distance du trajet de mouvement de la brosse (16), par rapport au jeu de chapeaux dans le lieu de nettoyage des chapeaux (C), est variable de telle sorte que, dans le mouvement de nettoyage (a) de la brosse (16), cette distance est plus petite que dans son mouvement de recul (b), qu'un moyen de commande (25) est prévu pour commander le trajet de mouvement de la brosse (16) depuis le jeu de chapeaux, et où, lors du mouvement de nettoyage (a) de la brosse (16) avant l'entrée de cette dernière dans le lieu de nettoyage (C), un mouvement (c) du porteur (20) est effectué dans une position proche du jeu de chapeaux dans le lieu de nettoyage (C), et, avant le passage de la brosse (16) à travers le lieu de nettoyage (C), lors du mouvement de recul (b), un mouvement (d) du porteur est effectué dans une position éloignée du jeu de chapeaux dans le lieu de nettoyage (C), caractérisé par le fait que le porteur (20) est monté pivotant sur le bâti de carde au moyen d'une barre porteuse (22) parallèle à l'arbre (17), et qu'il comprend deux plaques (20) perpendiculaires à l'axe (18) de l'arbre (17) et portées par l'arbre (17), et rassemblées en une unité, qui, pour varier la distance du trajet de mouvement de la brosse (16) par rapport au jeu de chapeaux, sont pivotables autour de la barre porteuse (22) parallèle à l'axe (18), au moyen d'au moins une unité cylindre-piston (23) actionnée par un moyen de pression commandé par ledit moyen de commande (25), qui, d'une part, est fixée d'une manière oscillante sur le bâti de carde et, d'autre part, sur au moins une des plaques (20), et que le moyen de commande (25) actionne l'unité cylindrepiston (23) au rythme du mouvement d'oscillation de la brosse, de telle sorte que le porteur (20) et la brosse (16) effectuent lesdits mouvements, de même que le porteur (20) est mobile au moyen d'au moins une autre unité cylindre-piston supplémentaire (29) par des mouvements de translation parallèles à l'extension longitudinale du jeu de chapeaux dans le lieu de nettoyage (C).

2. Dispositif selon revendication 1, caractérisé par le fait que le moyen de commande (25) actionne les unités cylindre-piston (23, 29) de telle sorte que la profondeur de pénétration de la brosse dans les chapeaux est réglable d'une manière progressive.

3. Dispositif selon revendication 1, caractérisé par le fait qu'un peigne (21, 28) se trouve dans le trajet de mouvement de la brosse (16), dans le but de nettoyer les brosses (16) pendant leurs mouvements oscillants (a, b).

4. Dispositif selon revendication 1, caractérisé par le fait que, dans le lieu de nettoyage (C), la garniture de la brosse et la barre porteuse (22) se trouvent environ à la même hauteur au-dessus d'un plan défini par la surface horizontale du jeu de chapeaux dans le lieu de nettoyage (C).

5. Dispositif selon revendication 1, caractérisé par le fait que le moyen de commande est en plus prévu pour effectuer un mouvement (d) du porteur (20) dans sa position éloignée par rapport au jeu de chapeaux dans le lieu de nettoyage (C), lors du mouvement de nettoyage (a), avant l'achèvement du passage de la brosse (16) à travers le lieu de nettoyage (C).

6. Dispositif selon revendication 2, caractérisé par le fait que le moyen de commande, en plus de la commande des variations de distance (c, d) du porteur (20) par rapport au jeu de chapeaux, sert également à commander les mouvements de translation (e, f) du porteur (20), et où, lors du mouvement de nettoyage (a) lors du passage de la brosse (16) à travers le lieu de nettoyage (C), un mouvement de translation (f) du porteur (20) est effectué dans la direction inverse au sens de mouvement de la brosse (16) dans le lieu de nettoyage (C) et, avant le début du prochain mouvement de nettoyage (a), un mouvement de translation (e) du porteur (20) est effectué dans la direction inverse de sa position de départ.

7. Dispositif selon revendication 3, caractérisé par le fait que le peigne (28), par rapport à l'arbre (17) du lieu de nettoyage (C) situé à peu près à l'opposé, est fixé au bâti de carde, et le moyen de commande est en plus prévu pour effectuer, lors du mouvement de nettoyage (a) avant le mouvement de passage de la brosse (16) devant le peigne (28), un mouvement (c) du porteur (20) dans sa position proche du jeu de chapeaux dans le lieu de nettoyage (C), et, lors du mouvement de recul (b) avant le mouvement de pénétration de la brosse (16) dans le peigne (28), un mouvement (d) du porteur (20) dans sa position éloignée du jeu de chapeaux dans le lieu de nettoyage (C).
